# EUROPÄISCHE PATENTSCHRIFT

(11) **EP 0 017 140 B1**
(45) Veröffentlichungstag und Bekanntmachung des Hinweises auf die Patenterteilung: **27.10.1982**
(21) Anmeldenummer: 80101570.2
(22) Anmeldetag: 25.03.1980
(51) Int. Cl.: F17C 5/00, F17C 11/00, C10L 3/04

(54) **Verfahren zum Einbringen von Lösungsmittel in die Gasflaschen eines Flaschenbündels und dessen Anwendung**
Process for introducing a solvent into the gas bottles of a bundled set, and its application
Procédé pour remplir de solvant les bouteilles de gaz d'un faisceau de bouteilles, et son application

(30) Priorität: 28.03.1979 DE 2912236
(43) Veröffentlichungstag der Anmeldung: 15.10.1980
(73) Patentinhaber: Linde Aktiengesellschaft, 65189 Wiesbaden (DE)
(72) Erfinder: Bruch-Wagner, Roland, D-8190 Weidach (DE)
(74) Vertreter: Schaefer, Gerhard, Dr.

## Beschreibung

Die Erfindung betrifft ein Verfahren zum Einbringen von Lösungsmittel in die Gasflaschen eines Flaschenbündels und dessen Anwendung. Es ist bekannt, Gase, beispielsweise Acetylen, nicht nur in einzelnen Stahlflaschen sondern auch in Flaschenbündeln, in denen mehrere Flaschen zusammengefaßt sind, zu speichern. Dabei ist jede Flasche mit einer porösen Masse und einem von der Masse aufgesaugten Lösungsmittel, z. B. Aceton, gefüllt.

Bei der Entnahme von Acetylen aus einer Flasche oder einem Flaschenbündel geht stets eine gewisse Lösungsmittelmenge verloren. Zum Teil verdampft das Lösungsmittel entsprechend seinem Partialdruck und wird dampfförmig vom Gas mitgeführt, teilweise kann das Lösungsmittel die Flasche sogar in Form von Tropfen verlassen, beispielsweise bei sehr hohen Entnahmegeschwindigkeiten des Gases. Es ist deshalb von Zeit zu Zeit erforderlich, Lösungsmittel in den Flaschen nachzufüllen. Dazu sind die Flaschen aus dem Bündel zu entnehmen, indem sie von der alle Flaschen verbindenden Sammelleitung abgetrennt werden. Anschließend wird die entwichene Lösungsmittelmenge jeder Flasche bestimmt und nachgefüllt.

Durch die DE-A-2 113 409 ist ein Verfahren zum Nachfüllen eines Lösungsmittels in ein dieses enthaltendes Acetylenflaschenbündel bekannt, bei dem beim Wiederbefüllen eines Flaschenbündels mit Acetylen das Lösungsmittel dem Acetylenstrom in Form von feinen Tropfen beigemischt wird, wobei dieser so eingestellt wird, daß Lösungsmitteltröpfchen in das Flaschenbündel eingetragen werden. Einerseits sind für die Durchführung dieses Verfahrens eigene Dosier- und Mischvorrichtungen erforderlich, andererseits kann die in das Flaschenbündel eingebrachte Lösungsmittelmenge mit dieser Methode nicht kontrolliert werden. Das Zerlegen des Flaschenbündels in Einzelflaschen wird auf diese Weise nur hinausgezögert.

Es ist daher Aufgabe der Erfindung, ein Verfahren zum Einbringen von Lösungsmittel in die Gasflaschen eines Flaschenbündels zu entwickeln, mit dem eine kontrollierte Lösungsmittelmenge in einfacher Weise in ein Flaschenbündel eingebracht werden kann.

Diese Aufgabe wird erfindungsgemäß dadurch gelöst, daß die fehlende Lösungsmittelmenge vor dem Einbringen bestimmt wird, das Einbringen des Lösungsmittels getrennt vom und vor dem Einfüllvorgang des Gases vorgenommen wird und das Lösungsmittel in Form eines Flüssigkeitsstromes unter Druck in das Flaschenbündel über eine die Flaschen des Bündels verbindende Sammelleitung eingebracht wird, wobei die Flaschen nach dem Einbringen des Lösungsmittels geöffnet und miteinander verbunden bleiben.

Erfindungsgemäß ist es lediglich erforderlich, eine dem Lösungsmittelverlust entsprechende Menge des Lösungsmittels abzumessen und diese in die Sammelleitung des Flaschenbündels zu drücken. Dabei nimmt man in Kauf, daß in die einzelnen Flaschen unterschiedliche Mengen an Lösungsmittel gelangen. Dieses Vorgehen war nach bisheriger Auffassung nicht durchführbar, da man annahm, daß mit einer ungleichmäßigen Lösungsmittelverteilung die Gefahr einer Explosion des gespeicherten Gases, beispielsweise Acetylen, wachsen würde. So versucht man nach dem in der DE-A-2 113 409 geschilderten Verfahren, schwere Tropfen, die sich am Eingang zum Flaschenbündel verfangen und bevorzugt in die näher an diesem Eingang montierten Flaschen gelangen z. B. mit einem Zyklonabscheider von den leichteren Tropfen abzutrennen, um in den Flaschen eine gleichmäßigere Lösungsmittelverteilung zu erzielen. Der dazu erforderliche Aufwand an zusätzlichen Vorrichtungen kann erfindungsgemäß vermieden werden. Überraschenderweise wurde gefunden, daß mit dem erfindungsgemäßen Verfahren die Gefahr einer Zerstörung von Flaschen durch Explosion nicht gegeben ist. Die fehlende Lösungsmittelmenge wird bestimmt, in dem das Gewicht und die Temperatur des Flaschenbündels gemessen und die Ergebnisse mit den Daten eines entsprechenden, mit Lösungsmittel gefüllten Flaschenbündels verglichen werden. Die so ermittelte Lösungsmittelmenge wird in flüssiger Form unter Druck, z. B. mit einer Pumpe, in die Sammelleitung des Flaschenbündels gedrückt. Von Bedeutung ist, daß die Flaschen des Bündels nach dem Befüllen mit Lösungsmittel nicht einzeln abgeschlossen werden, sondern geöffnet und über die Sammelleitung untereinander in Verbindung bleiben. Auf diese Weise wird erreicht, daß eine z. B. durch eine Brennerrückzündung oder durch hohen Wärmeeintrag in eine Flasche ausgelöste Druckwelle nicht zu einer Zerstörung der Gasflasche führt, sondern zu einem Überführen von Lösungsmittel aus einer Flasche in andere.

Das vorgeschlagene Verfahren hat den Vorteil, daß ein Gasflaschenbündel zum Befüllen mit Lösungsmittel nicht mehr in die einzelnen Flaschen zerlegt werden muß und diese einzelnen Flaschen gewogen, einzeln mit Lösungsmittel befüllt und wieder zum Flaschenbündel zusammengebaut werden müssen. Darüber hinaus ermöglicht das vorgeschlagene Verfahren eine Kontrolle der eingefüllten Lösungsmittelmenge.

Da Aceton z. B. im Vergleich mit Dimethylformamid einen höheren Dampfdruck besitzt und somit relativ viel Aceton aus einer Flasche bei deren Entleerung austritt, eignet sich das erfindungsgemäße Verfahren besonders zum ergänzen von Aceton in einem dieses enthaltendes Acetylenflaschenbündel.

Die Zahl der gleichzeitig befüllbaren Flaschen ist praktisch nicht begrenzt. Die Dauer eines Füllvorganges eines aus 13 Flaschen bestehendes Acetylenflaschenbündels mit je etwa 40 kg Fassungsvermögen für Acetylen dauerte etwa 7 bis 8 Stunden, wobei das Lösungsmittel mit einem Druck zwischen 3 und 5 at Überdruck in die Sammelleitung gedrückt wurde. Nach dem Einfüllen des Lösungsmittels wird Acetylen über die Sammelleitung in die Flaschen eingeführt.

## Patentansprüche

1. Verfahren zum Einbringen von Lösungsmittel in die Gasflaschen eines Flaschenbündels, dadurch gekennzeichnet, daß die fehlende Lösungsmittelmenge vor dem Einbringen bestimmt wird, das Einbringen des Lösungsmittels getrennt vom und vor dem Einfüllvorgang des Gases vorgenommen wird und das Lösungsmittel in Form eines Flüssigkeitsstromes unter Druck in das Flaschenbündel über eine die Flaschen des Bündels verbindende Sammelleitung eingebracht wird, wobei die Flaschen nach dem Einbringen des Lösungsmittels geöffnet und miteinander verbunden bleiben.

2. Anwendung des Verfahrens nach Anspruch 1 auf das Ergänzen von Aceton in einem dieses enthaltendes Acetylen-Flaschenbündel.

## Claims

1. A method of introducing solvent into the gas cylinders of a cylinder group, characterised in that the amount of solvent lacking is determined before the filling operation; that the introduction of the solvent is carried out separately from and before the process of filling with the gas and the solvent is introduced into the group of cylinders in the form of a stream of liquid under pressure by means of a manifold which connects the cylinders of the group, the cylinders remaining open and connected to one another after the introduction of the solvent.

2. The application of the process as claimed in Claim 1 to the replenishment of acetone in an acetylene cylinder group containing acetone.

## Revendications

1. Procédé pour l'introduction de solvant dans les bouteilles à gaz d'une batterie de bouteilles, caractérisé en ce que l'on détermine la quantité de solvant manquante avant l'introduction, que l'introduction du solvant est effectuée distinctement de, et antérieurement à l'opération de remplissage du gaz, et que le solvant est introduit sous pression dans la batterie de bouteilles sous forme d'un courant liquide par l'intermédiaire d'un collecteur reliant les bouteilles de fla batterie, les bouteilles restant ouvertes et reliées entre elles après introduction du solvant.

2. Application du procédé selon la revendication 1 au remplissage complémentaire en acétone d'une batterie de bouteilles d'acétylène contenant de l'acétone.
